# EUROPÄISCHE PATENTSCHRIFT

(11) **EP 1 078 354 B1**
(45) Veröffentlichungstag und Bekanntmachung des Hinweises auf die Patenterteilung: **20.03.2002**
(21) Anmeldenummer: 99929088.5
(22) Anmeldetag: 03.05.1999
(51) Int. Cl.: G10L 13/06

(54) **VERFAHREN UND ANORDNUNG ZUR BESTIMMUNG SPEKTRALER SPRACHCHARAKTERISTIKA IN EINER GESPROCHENEN ÄUSSERUNG**
METHOD AND DEVICE FOR DETERMINING SPECTRAL VOICE CHARACTERISTICS IN A SPOKEN EXPRESSION
PROCEDE ET DISPOSITIF POUR DETERMINER DES CARACTERISTIQUES VOCALES SPECTRALES DANS UN MESSAGE VERBAL

(30) Priorität: 11.05.1998 DE 19821031
(43) Veröffentlichungstag der Anmeldung: 28.02.2001
(73) Patentinhaber: SIEMENS AKTIENGESELLSCHAFT, 80333 München (DE)
(72) Erfinder: HOLZAPFEL, Martin, D-80933 München (DE)
(86) Internationale Anmeldenummer: DE9901308
(87) Internationale Veröffentlichungsnummer: WO9959134

(56) Entgegenhaltungen:
- EP-A- 0 519 802
- EP-A- 0 703 565
- US-A- 5 528 725
- EVANGELISTA G: "PITCH-SYNCHRONOUS WAVELET REPRESENTATIONS OF SPEECH AND MUSIC SIGNALS" IEEE TRANSACTIONS ON SIGNAL PROCESSING, Bd. 41, Nr. 12, 1. Dezember 1993 (1993-12-01), Seiten 3313-3330, XP000426651 ISSN: 1053-587X

## Beschreibung

Die Erfindung betrifft ein Verfahren und eine Anordnung zur Bestimmung spektraler Sprachcharakteristika in einer gesprochenen Äußerung.

Bei einer konkatenativen Sprachsynthese werden einzelne Laute aus Sprachdatenbanken zusammengesetzt. Um dabei einen für das menschliche Ohr natürlich klingenden Sprachverlauf zu erhalten, sind Diskontinuitäten an den Punkten, wo die Laute zusammengesetzt werden (Konkatenationspunkte) zu vermeiden. Die Laute sind dabei insbesondere Phoneme einer Sprache oder eine Zusammensetzung mehrerer Phoneme.

Eine Wavelet-Transformation ist aus [1] bekannt. Bei der Wavelet-Transformation ist durch ein Wavelet-Filter gewährleistet, daß jeweils ein Hochpaßanteil und ein Tiefpaßanteil einer nachfolgenden Transformationsstufe ein Signal einer aktuellen Transformationsstufe vollständig wiederherstellen. Dabei erfolgt von einer Transformationsstufe zur nächsten eine Reduktion der Auflösung des Hochpaßanteils bzw. Tiefpaßanteils (engl. Fachbegriff: "Subsampling"). Insbesondere ist durch das Subsampling die Anzahl der Transformationsstufen endlich.

US-A-5528725 offenbart ein Verfahren zur Spracherkennung mittels Wavelet-Transformationen.

EP-A-0519802 offenbart ein Verfahren zur Sprachsynthese, das sprecherspezifische Charakteristika im Hinblick auf eine natürlich klingende Aneinanderreihung von Sprachlauten anpasst.

Die Aufgabe der Erfindung besteht darin, ein Verfahren und eine Anordnung zur Bestimmung spektraler Sprachcharakteristika anzugeben, mit deren Hilfe insbesondere eine natürlich wirkende synthetische Sprachausgabe bestimmbar ist.

Diese Aufgabe wird gemäß den Merkmalen der unabhängigen Patentansprüche gelöst.

Im Rahmen der Erfindung wird ein Verfahren angegeben zur Bestimmung spektraler Sprachcharakteristika in einer gesprochenen Äußerung. Dazu wird die gesprochenen Äußerung digitalisiert und einer Wavelet-Transformation unterzogen. Anhand unterschiedlicher Transformationsstufen der Wavelet-Transformation werden die sprecherspezifischen Charakteristika ermittelt.

Dabei ist es insbesondere ein Vorteil, daß bei der Wavelet-Transformation mittels eines Hochpaßfilters und eines Tiefpaßfilters die Äußerung aufgeteilt wird und unterschiedliche Hochpaßanteile bzw. Tiefpaßanteile verschiedener Transformationsstufen sprecherspezifische Charakteristika enthalten.

Die einzelnen Hochpaßanteile bzw. Tiefpaßanteile verschiedener Transformationsstufen stehen für vorgegebene sprecherspezifische Charakteristika, wobei sowohl Hochpaßanteil als auch Tiefpaßanteil einer jeweiligen Transformationsstufe, also das jeweilige Charakteristikum, getrennt von anderen Charakteristika modifiziert werden kann. Setzt man bei der inversen Wavelet-Transformation aus den jeweiligen Hochpaß- und Tiefpaßanteilen der einzelnen Transformationsstufen wieder das ursprüngliche Signal zusammen, so ist gewährleistet, daß genau das gewünschte Charakteristikum verändert worden ist. Es ist somit möglich bestimmte vorgegebene Eigenarten der Äußerung zu verändern, ohne daß dadurch der Rest der Äußerung beeinflußt wird.

Eine Ausgestaltung besteht darin, daß vor der Wavelet-Transformation die Äußerung gefenstert, also eine vorgegebene Menge von Abtastwerten ausgeschnitten, und in den Frequenzbereich transformiert wird. Hierzu wird insbesondere eine Fast-Fourier-Transformation (FFT) angewandt.

Eine weitere Ausgestaltung besteht darin, daß ein Hochpaßanteil einer Transformationsstufe in einen Realteil und einen Imaginärteil aufgeteilt wird. Der Hochpaßanteil der Wavelet-Transformation entspricht dem Differenzsignal zwischen dem aktuellen Tiefpaßanteil und dem Tiefpaßanteil der vorhergehenden Transformationsstufe.

Insbesondere besteht eine Weiterbildung darin, die Zahl der durchzuführenden Transformationsstufen der Wavelet-Transformation dadurch zu bestimmen, daß in der letzten Transformationsstufe, die aus hintereinandergeschalteten Tiefpässen besteht, ein Gleichanteil der Äußerung enthalten ist. Dann ist das Signal als Ganzes darstellbar durch seine Wavelet-Koeffizienten. Dies entspricht der vollständigen Transformation der Information des Signalausschnitts in den Wavelet-Raum.

Wird insbesondere nur der jeweilige Tiefpaßanteil weiter transformiert (mittels eines Hochpaß- und eines Tiefpaßfilters), so verbleibt als Hochpaßanteil einer Transformationsstufe das Differenzsignal, wie oben erläutert. Kumuliert man Differenzsignale (Hochpaßanteile) über die Transformationsstufen, erhält man in der letzten Transformationsstufe als kumulierten Hochpaßanteil die Information der gesprochenen Äußerung ohne Gleichanteil.

Im Rahmen einer zusätzlichen Weiterbildung sind die sprecherspezifischen Charakteristika identifizierbar als:
a) Grundfrequenz:
   Die Schwingung des Hochpaßanteils der ersten oder der zweiten Transformationsstufe der Wavelet-Transformation läßt die Grundfrequenz der Äußerung erkennen. Die Grundfrequenz zeigt an, ob der Sprecher ein Mann oder einen Frau ist.
b) Form der spektralen Hüllkurve:
   Die spektrale Hüllkurve enthält Information über eine Transferfunktion des Vokaltrakts bei der Artikulation. In einem stimmhaften Bereich wird die spektrale Hüllkurve von den Formanten dominiert. Der Hochpaßanteil einer höheren Transformationsstufe der Wavelet-Transformation enthält diese spektrale Hüllkurve.
c) Spectral Tilt (Rauchigkeit):
   Die Rauchigkeit in einer Stimme wird als negative Steigung im Verlauf des vorletzten Tiefpaßanteils sichtbar.

Die sprecherspezifischen Charakteristika a) bis c) sind bei der Sprachsynthese von großer Bedeutung. Wie eingangs erwähnt, bedient man sich bei der konkatenativen Sprachsynthese großer Mengen realgesprochener Äußerungen, aus denen Beispiellaute ausgeschnitten und später zu einem neuen Wort zusammengesetzt werden (synthetisierte Sprache). Dabei sind Diskontinuitäten zwischen zusammengesetzten Lauten von Nachteil, da diese vom menschlichen Ohr als unnatürlich wahrgenommen werden. Um den Diskontinuitäten entgegenzuwirken ist es von Vorteil, direkt die perzeptiv relevanten Größen zu erfassen und ggf. zu vergleiche und/oder einander anzupassen.

Dies kann geschehen durch direkte Manipulation, indem ein Sprachlaut in mindestens einer seiner sprecherspezifischen Charakteristika angepaßt wird, so daß er in dem akustischen Kontext der konkatenativ verknüpften Laute nicht als störend wahrgenommen wird. Auch ist es möglich, die Auswahl eines passenden Lautes daran auszurichten, daß sprecherspezifische Charakteristika von zu verknüpfenden Lauten möglichst gut zueinander passen, z.B. daß den Lauten gleiche oder ähnliche Rauchigkeit zu eigen ist.

Ein Vorteil der Erfindung besteht darin, daß die spektrale Hüllkurve den Artikulationstrakt des Sprechers widerspiegelt und nicht, wie z.B. ein Polstellenmodell, auf Formanten gestützt ist. Weiterhin gehen bei der Wavelet-Transformation als nichtparametrischer Darstellung keine Daten verloren, die Äußerung kann stets vollständig rekonstruiert werden. Die aus den einzelnen Transformationsstufen der Wavelet-Transformation hervorgehenden Daten sind linear voneinander unabhängig, können somit getrennt voneinander beeinflußt und später wieder zu der beeinflußten Äußerung - verlustlos - zusammengesetzt werden.

Weiterhin wird eine Anordnung zur Bestimmung spektraler Sprachcharakteristika angegeben, die eine Prozessoreinheit aufweist, die derart eingerichtet ist, daß eine Äußerung digitalisierbar ist. Daraufhin wird die Äußerung einer Wavelet-Transformation unterzogen und anhand unterschiedlicher Transformationsstufen werden sprecherspezifische Charakteristika ermittelt.

Diese Anordnung ist insbesondere geeignet zur Durchführung des erfindungsgemäßen Verfahrens oder einer seiner vorstehend erläuterten Weiterbildungen.

Weiterbildungen der Erfindung ergeben sich auch aus den abhängigen Ansprüchen.

Ausführungsbeispiele der Erfindung werden nachfolgend anhand der Zeichnung dargestellt und erläutert.

Es zeigen
- Fig.1: eine Wavelet-Funktion;
- Fig.2: eine Wavelet-Funktion, unterteilt nach Realteil und Imaginärteil;
- Fig.3: eine kaskadierte Filterstruktur, die die Transformationsschritte der Wavelet-Transformation darstellt;
- Fig.4: Tiefpaßanteile und Hochpaßanteile unterschiedlicher Transformationsstufen;
- Fig.5: Schritte der konkatenativen Sprachsynthese.

**Fig.1** zeigt eine Wavelet-Funktion, die bestimmt ist durch wobei
- f: die Frequenz,
- σ: eine Standardabweichung und
- c: eine vorgegebene Normierungskonstante
bezeichnen.

Insbesondere ist die Standardabweichung σ bestimmt durch die vorgebbare Stelle des Seitenbandminimums 101 in Fig.1.

**Fig.2** zeigt eine Wavelet-Funktion mit einem Realteil gemäß Gleichung (1) und einer Hilbert-Transformierten **H** des Realteils als Imaginärteil. Die komplexe Wavelet-Funktion ergibt sich somit zu$\text{Ψ(f) = ψ(f) + j · H{ψ(f)}}$

Die Konstante c aus Gleichung (1) wird verwendet, um die komplexe Wavelet-Funktion zu normieren: wobei $\overline{\text{Ψ}}$ die konjugiert komplexe Wavelet-Funktion bezeichnet.

**Fig.3** zeigt die kaskadierte Anwendung der Wavelet-Transformation. Ein Signal 301 wird sowohl durch einen Hochpaß HP1 302 als auch durch einen Tiefpaß TP1 305 gefiltert. Dabei findet insbesondere ein Subsampling statt, d.h. die Anzahl der abzuspeichernden Werte wird pro Filter reduziert. Eine inverse Wavelet-Transformation gewährleistet, daß aus dem Tiefpaßanteil TP1 305 und dem Hochpaßanteil HP1 304 wieder das ursprüngliche Signal 301 rekonstruierbar ist.

Im Hochpaß HP1 302 wird getrennt nach Realteil Re1 303 und Imaginärteil Im1 304 gefiltert.

Das Signal 310 nach dem Tiefpaßfilter TP1 305 wird erneut sowohl durch einen Hochpaß HP2 306 als auch durch einen Tiefpaß TP2 309 gefiltert. Der Hochpaß HP2 306 umfaßt wieder einen Realteil Re2 307 und einen Imaginärteil Im2 308. Das Signal nach der zweiten Transformationsstufe 311 wird wieder gefiltert, usf.

Geht man von einem (FFT-transformierten) Kurzzeitspektrum mit 256 Werten aus, so werden acht Transformationsschritte durchgeführt (Subsamplingrate: 1/2), bis das Signal aus dem letzten Tiefpaßfilter TP8 dem Gleichanteil entspricht.

In **Fig.4** sind verschiedene Transformationsstufen der Wavelet-Transformation, unterteilt nach Tiefpaßanteilen (Figuren 4A, 4C und 4E) und Hochpaßanteilen (Figuren 4B, 4D und 4F) dargestellt.

Aus dem Hochpaßanteil gemäß Fig.4B ist die Grundfrequenz der gesprochenen Äußerung ersichtlich. Neben den Schwankungen in der Amplitude ist deutlich eine überwiegende Periodizität im wavelet-gefilterten Spektrum zu erkennen, die Grundfrequenz des Sprechers. Anhand der Grundfrequenz ist es möglich, vorgegebene Äußerungen bei der Sprachsynthese einander anzupassen oder passende Äußerungen aus einer Datenbank mit vorgegebene Äußerungen zu bestimmen.

Im Tiefpaßanteil von Fig.4C sind als ausgeprägte Minima und Maxima die Formanten des Sprachsignalausschnitts (die Länge des Sprachsignalausschnitts entspricht in etwa der doppelten Grundfrequenz) dargestellt. Die Formanten repräsentieren Resonanzfrequenzen im Vokaltrakt des Sprechers. Die deutliche Darstellbarkeit der Formanten ermöglicht eine Anpassung und/oder Auswahl passender Lautbausteine bei der konkatenativen Sprachsynthese.

Im Tiefpaßanteil der vorletzten Transformationsstufe (bei 256 Frequenzwerten im Originalsignal: TP7), kann die Rauchigkeit einer Stimme ermittelt werden. Der Abstieg des Kurvenverlaufs zwischen Maximum Mx und Minimum Mi kennzeichnet den Grad der Rauchigkeit.

Die erwähnten drei sprecherspezifischen Charakteristika sind somit identifiziert und können für die Sprachsynthese gezielt beeinflußt werden. Dabei ist es insbesondere von Bedeutung, daß bei der inversen Wavelet-Transformation die Manipulation eines einzelnen sprecherspezifischen Charakteristikums nur dieses beeinflußt, die anderen perziptiv relevanten Größen bleiben unberührt. Somit kann die Grundfrequenz gezielt verstellt werden, ohne daß dadurch die Rauchigkeit der Stimme beeinflußt wird.

Eine andere Einsatzmöglichkeit besteht in der Auswahl eines geeigneten Lautabschnitts zur konkatenativen Verknüpfung mit einem anderen Lautabschnitt, wobei beide Lautabschnitte ursprünglich von verschiedenen Sprechern in unterschiedlichen Kontexten aufgenommen wurden. Mit Ermittlung spektraler Sprachcharakteristika kann ein geeigneter zu verknüpfender Lautabschnitt gefunden werden, da mit den Charakteristika Kriterien bekannt sind, die einen Vergleich von Lautabschnitten untereinander und somit eine Auswahl des passenden Lautabschnitts automatisch nach bestimmten Vorgaben ermöglichen.

**Fig.5** zeigt Schritte einer konkatenativen Sprachsynthese. Eine Datenbank wird mit einer vorgegebenen Menge natürlichgesprochener Sprache verschiedener Sprecher erstellt, wobei Lautabschnitte in der natürlichgesprochenen Sprache identifiziert und abgespeichert werden. Es ergeben sich zahlreiche Repräsentanten für die verschiedenen Lautabschnitte einer Sprache, auf die die Datenbank zugreifen kann. Die Lautabschnitte sind insbesondere Phoneme einer Sprache oder eine Aneinanderreihung solcher Phoneme. Je kleiner der Lautabschnitt, desto größer sind die Möglichkeiten bei der Zusammensetzung neuer Wörter. So umfaßt die deutsche Sprache eine vorgegebene Menge von ca. 40 Phonemen, die zur Synthese nahezu aller Wörter der Sprache ausreichen. Dabei sind unterschiedliche akustische Kontexte zu berücksichtigen, je nachdem, in welchem Wort das jeweilige Phonem auftritt. Nun ist es wichtig, die einzelnen Phoneme in den akustischen Kontext derart einzubetten, daß Diskontinuitäten, die vom menschlichen Gehör als unnatürlich und "synthetisch" empfunden werden, vermieden werden. Wie erwähnt stammen die Lautabschnitte von unterschiedlichen Sprechern und weisen somit verschiedene sprecherspezifische Charakteristika auf. Um eine möglichst natürlich wirkende Äußerung zu synthetisieren, ist es wichtig, die Diskontinuitäten zu minimieren. Dies kann erfolgen durch Anpassung der identifizierbaren und modifizierbaren sprecherspezifischen Charakteristika oder durch Auswahl passender Lautabschnitte aus der Datenbank, wobei ebenfalls die sprecherspezifischen Charakteristika bei der Auswahl ein entscheidendes Hilfsmittel darstellen.

In Fig.5 sind beispielhaft zwei Laute A 507 und B 508 dargestellt, die jeweils einzelne Lautabschnitte 505 bzw. 506 aufweisen. Die Laute A 507 und B 508 stammen jeweils aus einer gesprochenen Äußerung, wobei der Laut A 507 deutlich vom Laut B 508 verschieden ist. Eine Trennlinie 509 zeigt an, wo der Laut A 507 mit dem Laut B 508 verknüpft werden soll. Im vorliegenden Fall sollen die ersten drei Lautabschnitte des Lautes A 507 mit den letzten drei Lautabschnitten des Lautes B 508 konkatenativ verknüpft werden.

Es wird entlang der Trennlinie 509 ein zeitliches Dehnen oder Stauchen (vergleiche Pfeil 503) der aufeinanderfolgenden Lautabschnitte durchgeführt, um den diskontinuierlichen Eindruck am Übergang 509 zu vermindern.

Eine Variante besteht in einem abrupten Übergang der entlang der Trennlinie 509 geteilten Laute. Dabei kommt es jedoch zu den erwähnten Diskontinuitäten, die das menschliche Gehör als störend wahrnimmt. Fügt man hingegen einen Laut C zusammen, daß die Lautabschnitte innerhalb eines Übergangsbereichs 501 oder 502 berücksichtigt werden, wobei ein spektrales Abstandsmaß zwischen zwei einander zuordenbaren Lautabschnitten in dem jeweiligen Übergangsbereich 501 oder 502 angepaßt wird (allmählicher Übergang zwischen den Lautabschnitten). Als das Abstandsmaß herangezogen wird insbesondere im Wavelet-Raum der euklidische Abstand zwischen den in diesem Bereich relevanten Koeffizienten.

### Literaturverzeichnis:

[1] I. Daubechies: "Ten Lectures on Wavelets", Siam Verlag 1992, ISBN 0-89871-274-2, Kapitel 5.1, Seiten 129-137.

## Patentansprüche

1. Verfahren zur Bestimmung spektraler Sprachcharakteristika in einer gesprochenen Äußerung,
a) bei dem die Äußerung digitalisiert wird,
b) bei dem die digitalisierte Äußerung einer Wavelet-Transformation unterzogen wird,
c) bei dem anhand unterschiedlicher Transformationsstufen der Wavelet-Transformation die sprecherspezifischen Charakteristika bestimmt werden.

2. Verfahren nach Anspruch 1,
bei dem vor der Wavelet-Transformation eine gefensterte Transformation der digitalisierten Äußerung in einen Frequenzbereich durchgeführt wird.

3. Verfahren nach Anspruch 2,
bei dem die Transformation in den Frequenzbereich mittels Fast-Fourier-Transformation durchgeführt wird.

4. Verfahren nach einem der vorhergehenden Ansprüche,
bei dem in jeder Stufe der Wavelet-Transformation ein Tiefpaßanteil und ein Hochpaßanteil eines zu transformierenden Signals ermittelt werden.

5. Verfahren nach einem der vorhergehenden Ansprüche,
bei dem ein Hochpaßanteil nach einem Realteil und einem Imaginärteil unterteilt wird.

6. Verfahren nach einem der vorhergehenden Ansprüche,
bei dem die Wavelet-Transformation mehrere Transformationsstufen umfaßt, wobei die letzte Transformationsstufe einen Gleichanteil der Äußerung in einer der Anzahl Transformationsstufen entsprechenden wiederholten Tiefpaßfilterung liefert.

7. Verfahren nach einem der vorhergehenden Ansprüche,
bei dem die sprecherspezifischen Charakteristika bestimmt sind durch:
a) eine Grundfrequenz der gesprochenen Äußerung;
b) spektrale Hüllkurve;
c) einer Rauchigkeit der gesprochenen Äußerung.

8. Verwendung des Verfahrens nach einem der Ansprüche 1 bis 7 zur Sprachsynthese,
wobei einzelne sprecherspezifische Charakteristika im Hinblick auf eine natürlich klingende Aneinanderreihung von Sprachlauten angepaßt werden.

9. Verwendung des Verfahrens nach einem der Ansprüche 1 bis 7 zur Sprachsynthese,
wobei aus einer vorgegebenen Datenmenge diejenigen Sprachlaute anhand einzelner spektraler Sprachcharakteristika ausgewählt werden, die eine natürlich klingende Aneinanderreihung von Sprachlauten gewährleisten.

10. Anordnung zur Bestimmung spektraler Sprachcharakteristika in einer gesprochenen Äußerung
mit einer Prozessoreinheit, die derart eingerichtet ist, daß folgende Schritte durchführbar sind:
a) die Äußerung wird digitalisiert;
b) die digitalisierte Äußerung wird einer Wavelet-Transformation unterzogen;
c) anhand unterschiedlicher Transformationsstufen der Wavelet-Transformation werden die sprecherspezifischen Charakteristika bestimmt.

## Claims

1. Method for determining spectral speech characteristics in a spoken utterance,
a) in which the utterance is digitised
b) in which the digitised utterance is subjected to a wavelet transformation, and
c) in which the speaker-specific characteristics are determined with the aid of different transformation stages of the wavelet transformation.

2. Method according to Claim 1, in which a windowed transformation of the digitised utterance is carried out in a frequency band prior to the wavelet transformation.

3. Method according to Claim 2, in which the transformation is carried out in the frequency band by means of Fast Fourier Transformation.

4. Method according to one of the preceding claims, in which a low-pass component and a high-pass component of a signal to be transformed are determined in each stage of the wavelet transformation.

5. Method according to one of the preceding claims, in which a high-pass component is subdivided according to a real part and an imaginary part.

6. Method according to one of the preceding claims, in which the wavelet transformation comprises a plurality of transformation stages, the last transformation stage supplying a direct component of the utterance in repeated low-pass filtering corresponding to the number of transformation stages.

7. Method according to one of the preceding claims, in which the speaker-specific characteristics are determined by means of:
a) a fundamental frequency of the spoken utterance;
b) a spectral envelope; and
c) a spectral tilt of the spoken utterance.

8. Use of the method according to one of Claims 1 to 7 for speech synthesis, in which individual speaker-specific characteristics are adapted with regard to a naturally sounding juxtaposition of speech sounds.

9. Use of the method according to one of Claims 1 to 7 for speech synthesis, in which those speech sounds which ensure a naturally sounding juxtaposition of speech sounds are selected from a prescribed data volume with the aid of individual spectral speech characteristics.

10. Arrangement for determining spectral speech characteristics in a spoken utterance, having a processor unit which is set up in such a way that the following steps can be carried out:
a) the utterance is digitised;
b) the digitised utterance is subjected to a wavelet transformation; and
c) the speaker-specific characteristics are determined with the aid of different transformation stages of the wavelet transformation.

## Revendications

1. Procédé pour déterminer des caractéristiques vocales spectrales dans un message verbal,
a) dans lequel on numérise le message,
b) dans lequel on soumet le message numérisé à une transformation d'ondelettes,
c) dans lequel on détermine à l'aide de différents niveaux de transformation de la transformation d'ondelettes les caractéristiques spécifiques au locuteur.

2. Procédé selon la revendication 1,
dans lequel, avant la transformation d'ondelettes, on effectue une transformation à fenêtre du message numérisé dans une plage de fréquences.

3. Procédé selon la revendication 2,
dans lequel on effectue la transformation dans la plage de fréquences au moyen d'une transformation de Fourier rapide.

4. Procédé selon l'une des revendications précédentes,
dans lequel, à chaque niveau de la transformation d'ondelettes, on détermine une composante passe-bas et une composante passe-haut d'un signal à transformer.

5. Procédé selon l'une des revendications précédentes,
dans lequel on divise une composante passe-haut en une partie réelle et en une partie imaginaire.

6. Procédé selon l'une des revendications précédentes,
dans lequel la transformation d'ondelettes comprend plusieurs niveaux de transformation, le dernier niveau de transformation fournissant une composante continue du message dans un filtrage passe-bas répété correspondant au nombre d'étages de transformation.

7. Procédé selon l'une des revendications précédentes, dans lequel les caractéristiques spécifiques au locuteur sont déterminées par :
a) une fréquence fondamentale du message verbal,
b) enveloppante spectrale,
c) une inclinaison spectrale du message vocal.

8. Utilisation du procédé selon l'une des revendications 1 à 7 pour la synthèse vocale,
dans laquelle des caractéristiques individuelles spécifiques au locuteur sont adaptées en vue d'obtenir une juxtaposition de sons vocaux qui sonne naturelle.

9. Utilisation du procédé selon l'une des revendications 1 à 7 pour la synthèse vocale,
dans laquelle, à partir d'un ensemble de données prédéterminé, on sélectionne à l'aide des caractéristiques vocales spectrales individuelles les sons vocaux qui garantissent une juxtaposition de sons vocaux qui sonne naturelle.

10. Dispositif pour déterminer des caractéristiques vocales spectrales dans un message verbal,
comportant une unité à processeur qui est conçue de telle sorte que les étapes suivantes peuvent être mises en oeuvre :
a) le message est numérisé ;
b) le message numérisé est soumis à une transformation d'ondelettes ;
c) les caractéristiques spécifiques au locuteur sont déterminées à l'aide de différents niveaux de transformation de la transformation d'ondelettes.
